# EUROPÄISCHE PATENTSCHRIFT

(11) **EP 0 131 094 B1**
(45) Veröffentlichungstag und Bekanntmachung des Hinweises auf die Patenterteilung: **29.10.1986**
(21) Anmeldenummer: 84103932.4
(22) Anmeldetag: 09.04.1984
(51) Int. Cl.: B65H 19/30

(54) **Vorrichtung zum Anheben von Coils, Spulen oder dgl.**
Bobbin-supporting apparatus
Dispositif de fixation de bobines

(30) Priorität: 28.06.1983 DE 3323239
(43) Veröffentlichungstag der Anmeldung: 16.01.1985
(73) Patentinhaber: Industriewerk Nachfolger Seifert & Co, KG, D-8632 Neustadt/Coburg (DE)
(72) Erfinder: Burkert, Joachim, D-8632 Neustadt (DE)
(74) Vertreter: Matschkur, Götz, Lindner Patent- und Rechtsanwälte

## Beschreibung

Die Erfindung richtet sich auf eine Vorrichtung zum Greifen von Coils, Spulen oder dgl. mit einem in deren innere Öffnung einfahrbaren zentralen Tragbolzen und mehreren an dessen Aussenumfang radial vorstehenden Führungsschienen, die in einen Längsführungsschlitz je eines am Aussenumfang des Tragbolzens axial beweglich und dabei radial nach aussen spreizbar gelagerten Spannsegmentes eingreifen, wobei der Tragbolzen einen Aussenkonus als Gleitführung für einen Innenkonus an den Spannsegmenten aufweist.

Derartige Coils werden auf Spulen von Wickelmaschinen gewickelt, dann gebunden und von der Spule abgenommen und zum Ort ihrer Weiterverarbeitung transportiert. Hierzu müssen die Coils, die selbst bei kleineren Ausführungen vielfach ein Gewicht von bereits über 100 kg aufweisen, angehoben werden. Hierbei wie beim Transport soll das Coil möglichst schonend behandelt werden, um das Abwickeln bei der späteren Weiterverarbeitung nicht zu beeinträchtigen. Besondere Schwierigkeiten bereitet es, Coils mit vergleichsweise geringem Durchmesser der Innenöffnung zu transportieren, weil die bekannten Vorrichtungen im allgemeinen zu gross sind, um in solche kleinen Innenöffnungen von Coils eingefahren werden zu können. Die bekannten Anhebevorrichtungen sind ausserdem kompliziert im Aufbau und aufwendig in ihrer Herstellung, was vornehmlich daher rührt, dass sie vielfach auch gleichzeitig anderen Zwecken bei der Handhabung derartiger Coils dienen.

Aus DE-A-3 109 157 ist ein ähnlichen Zwecken dienendes Spannfutter der eingangs bezeichneten Art bekannt, welches einen konischen Tragdorn und an dessen ebenfalls konischen, querschnittlich T-förmigen Führungsschienen gelagerte Spannsegmente aufnimmt. Die Spannsegmente werden durch den insgesamt konischen Tragbolzen zunächst in axialer Richtung aus dem Gehäuse ausgefahren und dann radial nach aussen verspannt. Hierbei führt der Tragbolzen eine erhebliche axiale Bewegung aus, die wesentlich grösser ist als die axiale Ausfahrlänge der Spannsegmente. Diese Bewegungsfreiheit für den Tragbolzen ist jedoch nicht bei allen Werkstücken gegeben. Andererseits richtet sich das Bestreben auf die Erzielung einer auch in axialer Richtung möglichst gross bemessenen äusseren Angriffsfläche der Spannsegmente. Beiden Anforderungen vermag die vorbekannte Ausführungsform nicht ausreichend zu genügen. Zum Ausfahren der Spannsegmente bedarf es einer auf die Welle des Tragbolzens wirkenden hydraulischen, pneumatischen oder mechanischen Betätigungseinrichtung, die es erschwert, das Spannfutter von oben in eine mit senkrecht stehender Achse aufgestellte Spule oder dgl. einzufahren. Hierdurch wird die Handhabung der Vorrichtung erheblich erschwert und durch die zusätzliche Betätigungseinrichtung besonders aufwendig.

Es besteht deshalb das Bedürfnis nach der Konstruktion einer Vorrichtung der eingangs bezeichneten Art, die einfacher im Aufbau, wirkungsvoller im Gebrauch und vor allem auch zur Handhabung von Coils kleinerer Abmessung der Innenbohrung geeignet ist. Vor allem soll eine aufwendige Betätigungseinrichtung entbehrlich werden. Diese der Erfindung zugrundeliegende Aufgabe wird dadurch gelöst, dass bei einer Vorrichtung zum Greifen von Coils, Spulen oder dgl. der oben bezeichneten Gattung die Führungsschienen achsparallel angeordnet sind und wenigstens einen zum Tragbolzen tangentialen Querbolzen tragen, der ein schräg zur Längsmittelachse angeordnetes Langloch in dem Spannsegment durchsetzt, wobei an dem Tragbolzen eine Einrichtung zum Arretieren der Spannsegmente in ihrer radial inneren, oberen Stellung gegenüber dem Tragbolzen angeordnet ist.

Eine solche Vorrichtung besteht praktisch aus lediglich drei Einheiten, dem Tragbolzen, den an diesem gelagerten Spannsegmenten und der Arretierungseinrichtung, während ein zusätzliches Gehäuse, in das die Spannsegmente und der Tragbolzen eingefahren werden sollen, ebenso entbehrlich wird wie ein mechanischer, pneumatischer oder hydraulischer Antrieb. Die erfindungsgemässe Vorrichtung ist infolgedessen einfach und kostengünstig herzustellen sowie zuverlässig bei ihrer Handhabung, und sie kann dadurch, dass die Spannsegmente unmittelbar um den zentralen Tragbolzen praktisch ausserhalb eines Gehäuses gelagert sind, mit einem ausserordentlich kleinen Aussendurchmesser der Spannsegmente ausgestaltet werden. Damit kommt sie aber besonders zur Handhabung von Coils mit geringem Durchmesser der Innenöffnung in Betracht. Von besonderer Bedeutung ist es, dass bei der erfindungsgemässen Vorrichtung der Tragbolzen nicht aus den Spannsegmenten ausgefahren wird, so dass eine zusätzliche axiale Bewegungsfreiheit für den Tragbolzen entbehrlich ist und die gesamte beachtlich grosse axiale Länge der Spannsegmente für deren Eingriffsfläche zur Verfügung stehen.

In weiterer Ausgestaltung der Erfindung weist der Tragbolzen eine den Kopf der Spannsegmente von oben übergreifenden Glocke auf, in die der Kopf der Führungsschiene eingreift und die einen Innenkonus als Gleitführung für einen oberen Aussenkonus der Spannsegmente aufweist. Diese Glocke dient der zusätzlichen oberen Führung der Spannsegmente bei ihrer Spreizbewegung nach innen, so dass diese nicht nur durch ihre Langlöcher geführt sind, sondern sich auch zusätzlich an der Glocke abstützen.

Der Aussendurchmesser der Glocke kann grösser sein als der maximale Durchmesser der Spannsegmente, weil beim Einfahren der Vorrichtung in das anzuhebende Coil allein die Spannsegmente in die Innenöffnung des Coils eingreifen. In dieser Stellung kann dann die Arretierungseinrichtung für die Spannsegmente gegenüber dem Tragbolzen entriegelt werden, so dass die Spannsegmente abfallen und hierbei nach aussen verspreizt werden. Beim nachfolgenden Anheben des Tragbolzens greifen dann die Spannsegmente fest an der Innenseite der Coilöffnung an, wobei das Gewicht des Coils in bekannter Weise die Reibungskraft zwischen Spannsegmenten und Coil erhöht.

Nach einem anderen Merkmal der Erfindung besteht eine besonders zweckmässige Arretierungseinrichtung aus einem am Kopf eines jeden Spannsegmentes angeordneten, eine Öffnung in der Glocke durchsetzenden achsparallelen Zapfen sowie einem an der Aussenseite der Glocke in eine Raste des Zapfens eingreifenden lösbaren Sperriegel. Ist die Vorrichtung in das Coil eingefahren, wird die Verriegelung gelöst, und die Zapfen werden freigegeben, so dass die Spannsegmente in ihre Absenkstellung gelangen können.

Nach einem weiteren Merkmal der Erfindung ist über der Deckplatte der Glocke eine Drehkappe drehbar und axial unverschiebbar auf dem Tragbolzen gelagert, die einen gemeinsamen Sperriegel für die Zapfen aller Spannsegmente aufweist. Bei der Handhabung dieses gemeinsamen Sperriegels werden gleichzeitig sämtliche Spannsegmente verriegelt bzw. freigegeben.

Es liegt im Rahmen der Erfindung, dass der Kopf der Spannsegmente deren äussere Reibungsflächen radial nach aussen überragt. Das hat den Vorteil, dass die Vorrichtung bis zum Aufsitzen dieser Spannsegmentköpfe auf dem Coil in dieses eingefahren werden kann, worauf dann die Verriegelung für die Spannsegmente gelöst wird. Die Spannsegmente bilden auf diese einfache Weise einen Anschlag, der die Einfahrbewegung in die Vorrichtung in den Coil begrenzt.

Wie die Erfindung weiter vorsieht, ist bei einer alternativen Ausführungsform der Erfindung zwischen jedem Spannsegment und der zugehörigen Führungsschiene eine Parallelführung mit zwei Querbolzen und entsprechenden Langlöchern vorgesehen. Durch diese Ausführungsform werden die Spannsegmente doppelt geführt, was eine exakte Führung der Spannsegmente bewirkt.

Weitere Merkmale, Einzelheiten und Vorteile der Erfindung ergeben sich aus der folgenden Beschreibung einiger bevorzugter Ausführungsformen der Erfindung sowie anhand der Zeichnung. Hierbei zeigen:
Fig. 1 eine Seitenansicht der Vorrichtung mit eingefahrenen Spannsegmenten;
Fig. 2 eine Seitenansicht der Vorrichtung mit ausgefahrenen Spannsegmenten;
Fig. 3 eine Draufsicht auf die Vorrichtung;
Fig. 4 eine Ansicht der Vorrichtung von unten in ihrer Stellung nach Fig. 1;
Fig. 5 einen Schnitt nach Linie V-V in Fig. 6;
Fig. 6 einen vertikalen Schnitt durch die Vorrichtung in ihrer Stellung nach Fig. 1 und
Fig. 7 in ihrer Stellung nach Fig. 2;
Fig. 8 eine andere Ausführungsform der Erfindung mit eingefahrenen Spreizsegmenten und
Fig. 9 mit ausgefahrenen Spreizsegmenten.

Die Vorrichtung besteht aus einem zentralen Tragbolzen 1, an dessen anderem Ende eine Tragöse 2 befestigt ist, mittels deren die Vorrichtung an einem Hebezeug angeschlagen werden kann. Am unteren Teil des Tragbolzens 1 sind, bei der wiedergegebenen Ausführungsform mit drei Spannsegmenten 3, drei Führungsschienen 4 in achsparalleler Anordnung befestigt, deren Kopf 5 sich in Abstand von der Wandung 6 des Führungsbolzens befindet. Diese Führungsschienen 4 sind in Abstand von 120° um den zentralen Tragbolzen 1 angeordnet. Am unteren Ende 7 des Tragbolzens 1 weist dieser in dem Zwischenraum zwischen den Führungsschienen 4 einen Aussenkonus 8 auf.

Jede Führungsschiene 4 dient zur Lagerung eines Spannsegmentes 3. Hierzu weist der Träger 9 des Spannsegmentes 3 einen Längsführungsschlitz 10 auf, der durch das die beiden Teile 11 und 12 des Trägers 9 verbindende Joch 13 überbrückt wird. Der Kopf 14 des Trägers 9 weist ein Langloch 15 auf, dessen Längsachse zum Ende 7 des Tragbolzens 1 hin konvergiert. Das Mass der Konvergenz entspricht dabei dem Steigungswinkel des Konus 8 des Tragbolzens 1. In die Langlöcher 15 der beiden Teile 11 1 und 12 des Spannsegmentträgers 9 ragen die Enden eines im Kopf 5 der Führungsschiene 4 befestigten Querbolzens 16. Im unteren Ende der Führungsschiene 4 ist ein Innenkonus 17 angebracht, der dem Aussenkonus 8 des Tragbolzens 1 flächig aufliegt. Die äussere Umfangsfläche 20 des Joches 13 ist in einer dem Steigungswinkel des Konus 8 und dem Konvergenzwinkel der Langlöcher 1 5 entsprechenden Weise konisch ausgebildet. Dieser Aussenkonus 20 liegt dem Innenkonus 21 einer Glocke 22 an, die den Kopf 5 der Führungsschienen 4 und den Kopf 14 der Spannsegmentträger 9 übergreift. Die beiden Konen 20 und 21 bilden eine obere Gleitführung für die Spannsegmente 3 wie die Konen 8 und 17 eine untere Gleitführung gegenüber dem zentralen Tragbolzen 1 darstellen.

Die Glocke 22 ist im Bereich des oberen Endes des Tragbolzens an diesem befestigt. Über der Deckplatte 23 der Glocke 22 ist drehbar, aber axial unverschiebbar auf dem Stutzen 24 des Tragbolzens 1 eine Drehkappe gelagert. Der Boden 26 dieser Drehkappe 25 weist im Winkelabstand von 120° je ein Fenster 27 auf, in welches ein Sperriegel 28 eingreift. In die Öffnung 27 ragt ein an dem Joch 20 eines jeden Spannsegmentes 3 befestigter Zapfen 29, der in seinem Umfang eine Raste 30 aufweist. Diese befindet sich in der Einfahrstellung der Spannsegmente 3 nach Fig. 6 in einer solchen Höhe, dass sie mit dem Boden 26 der Drehkappe 25 fluchtet. Die Drehkappe 25 weist eine seitliche Handhabe 31 auf, mittels deren Hilfe sie um einen Winkel von etwa 30° verschwenkt werden kann. Dieser Winkel ergibt sich aus der Lage der die Fensteröffnung 27 gegenüber dem Zapfen 29 begrenzenden Anschläge 32 und 33. Liegt der Zapfen 29, wie dies Fig. 5 erkennen lässt, dem Anschlag 32 an, greift der Riegel 28 des Bodens 26 der Drehkappe 25 in die Raste 30 des an dem Spannsegment 3 befestigten Zapfens 29 ein. Wird die Drehkappe 25 derart gegenüber dem Stutzen 24 des Tragbolzens 1 verschwenkt, dass der Riegel 28 aus der Raste 30 der einzelnen Zapfen 29 austritt, sind die Zapfen 29 und damit die Träger 9 der Spannsegmente 3 freigegeben, so dass sie in die Stellung nach Fig. 7 abfallen können. Dabei gleitet der Konus 20 des Joches 13 auf dem Innenkonus 21 der Glocke 22 und der Innenkonus 17 des Trägers 9 auf dem Aussenkonus 8 des Tragbolzens 1. Die axiale Länge dieser Bewegung bestimmt sich maximal durch die axiale Länge der Langlöcher 15.

Der Träger 9 der Spannsegmente 3 trägt unterhalb des Kopfes 14 je eine kreisbogenförmig gekrümmte Spannbacke 35 mit einem äusseren Reibungsbelag 36, z.B. aus Hartgummi oder dgl.

Die Ausführungsform nach den Fig. 8 und 9 unterscheidet sich dadurch von der vorbeschriebenen Ausbildung, dass eine jede Führungsschiene 4 des Tragbolzens 1 ausser dem oberen Querbolzen 16 einen unteren Querbolzen 37 aufweist, der ein weiteres Langloch 38 in den beiden Teilen 11 und 12 des Trägers 9 des Spannsegmentes 3 durchsetzt. Ausserdem sind die Spannbacken 35 mit dem Reibungsbelag 36 über die Zwischenstücke 47 und 48 mit dem Träger 9 verbunden.

Die Fig. 1, 6 und 8 zeigen die Vorrichtung in einer Stellung mit eingefahrenen Spannsegmenten 3. Hierbei sind die Zapfen 29 durch die Riegel 28 im Boden 26 der Drehkappe 25 in ihrer oberen Stellung verriegelt. Die Spannsegmente 3 liegen hierbei auf dem minimalen Umfangskreis. In dieser Stellung wird die Vorrichtung in die innere Öffnung 40 eines Coils 41 eingefahren, bis die Stufe 42 des Kopfes 14 des Trägers 9 der Oberfläche 43 des Coils 41 zur Auflage gelangt. In dieser Stellung ist die Arretierungseinrichtung für die Zapfen 29 entlastet, und die Drehkappe 25 kann mittels ihrer Handhabe 31 so weit verschwenkt werden, dass die Riegel 28 die Zapfen 29 freigeben. Durch das eigene Gewicht fallen dann die Spannsegmente 3 so weit ab, bis ihre Reibungsbeläge 36 an der Innenwand des Coils 40 zur Anlage gelangen. Wird nun die Vorrichtung durch ein an der Tragöse 2 angreifendes Hebezeug angehoben, verharren die Spannsegmente 3 in ihrer unteren Stellung, und die Querbolzen 16 bewegen sich innerhalb der schrägverlaufenden Langlöcher 15 nach oben. Dadurch werden die Spannsegmente 3 an ihren konischen Führungen noch weiter nach aussen bewegt und die Angriffskraft der Reibbeläge 36 an dem Coil 40 erhöht, so dass dieses bei weiterem Anheben der Vorrichtung zuverlässig mitgenommen wird.

Das Mass der Spreizbewegung der Spannsegmente 3 ergibt sich aus der axialen Länge der Langlöcher 15 und dem Winkel, um welches die Längsachse dieser Langlöcher 15 gegenüber der Mittelachse der Vorrichtung konvergieren.

## Patentansprüche

1. Vorrichtung zum Greifen von Coils, Spulen oder dgl. mit einem in deren innere Öffnung einfahrbaren zentralen Tragbolzen (1) und mehreren an dessen Aussenumfang radial vorstehenden Führungsschienen (4), die in einen Längsführungsschlitz (10) je eines am Aussenumfang des Tragbolzens (1) axial beweglich und dabei radial nach aussen spreizbar gelagerten Spannsegmentes (3) eingreifen, wobei der Tragbolzen (1) einen Aussenkonus als Gleitführung für einen Innenkonus (17) an den Spannsegmenten (3) aufweist, dadurch gekennzeichnet, dass die Führungsschienen (4) achsparallel angeordnet sind und wenigstens einen zum Tragbolzen (1) tangentialen Querbolzen (16) tragen, der ein schräg zur Längsmittelachse (44) angeordnetes Langloch (15) in dem Spannsegment durchsetzt und dass an dem Tragbolzen (1) eine Einrichtung zum Arretieren der Spannsegmente (3) in ihrer radial inneren, oberen Stellung gegenüber dem Tragbolzen angeordnet ist.

2. Vorrichtung nach Anspruch 1, dadurch gekennzeichnet, dass der Tragbolzen (1) eine den Kopf (14) der Spannsegmente (3) von oben übergreifende Glocke (22) aufweist, in die der Kopf (5) der Führungsschienen (4) eingreift und die einen Innenkonus (21) als Gleitführung für einen oberen Aussenkonus (20) der Spannsegmente (3) aufweist sowie die Arretierungseinrichtung für die Spannsegmente (3) trägt.

3. Vorrichtung nach einem der Ansprüche 1 und 2, dadurch gekennzeichnet, dass die Arretierungseinrichtung aus einem am Kopf (14) eines jeden Spannsegmentes (3) angeordneten, eine Öffnung (27) in der Glocke (22) durchsetzenden achsparallelen Zapfen (29) sowie einem an der Aussenseite der Glocke (22) in eine Raste (30) des Zapfens (29) eingreifenden lösbaren Sperriegel (28) besteht.

4. Vorrichtung nach Anspruch 3, dadurch gekennzeichnet, dass über der Deckplatte (23) der Glocke (22) eine Drehkappe (25) drehbar und axial unverschiebbar auf dem Tragbolzen (1) gelagert ist, die einen gemeinsamen Sperriegel (28) für den Zapfen (29) aller Spannsegmente (3) aufweist.

5. Vorrichtung nach einem der Ansprüche 1 bis 4, dadurch gekennzeichnet, dass der Kopf (14) der Spannsegmente (3) deren äussere Reibungsflächen (36) radial nach aussen überragt.

6. Vorrichtung nach einem der Ansprüche 1 bis 5, dadurch gekennzeichnet, dass zwischen jedem Spannsegment (3) und der zugehörigen Führungsschiene (4) eine Parallelführung mit zwei Querbolzen (16, 37) und Langlöchern (15, 38) vorgesehen ist.

7. Vorrichtung nach einem der Ansprüche 1 bis 6, dadurch gekennzeichnet, dass der Aussenkonus (8) am unteren Ende (7) des Tragbolzens (1) angeordnet ist.

8. Vorrichtung nach einem der Ansprüche 1 bis 7, dadurch gekennzeichnet, dass das Spannsegment (3) einen mit einem Längsführungsschlitz (10) zur Aufnahme der Führungsschiene (4) versehenen Träger (9) aufweist, dessen Kopf (14) ein Langloch (15) für den Querbolzen (16) und dessen unteres Ende einen dem Aussenkonus (8) des Tragbolzens (1) anliegenden Innenkonus (17) aufweist.

## Claims

1. An apparatus for handling coils, bobbins or the like comprising a central carrying pin (1) which can be introduced into its inner opening and a plurality of guide rails (4) which project radially at its outer circumference, each of which engages in a longitudinal guide slot (10) of a tightening segment (3) which is mounted for axial movement at the outer circumference of the carrying pin (1) and for expanding radially outwards, the carrying pin (1) having an external taper as a sliding guide for an inner taper (17) on the tightening segments (3), characterised in that the guide rails (4) are disposed parallel to the axis and carry at least one transverse pin (16) which is tangential to the carrying pin (1) and passes through a slot (15), which is disposed obliquely with respect to the longitudinal central axis (44), in the tightening segment, and that a device for locking the tightening segments (3) in their radially inner, upper position in relation to the carrying pin is disposed on the carrying pin (1). 2. An apparatus as claimed in Claim 1, characterised in that the carrying pin (1) comprises a bell (22) which engages over the head (14) of the tightening segments (3) from above and within which the head (5) of the guide rails (4) engages and which comprises an internal taper (21 ) as a sliding guide for an upper outer taper (20) of the tightening segments (3) and carries the locking device for the tightening segments (3).

3. An apparatus as claimed in one of the Claims 1 and 2, characterised in that the locking device consists of a pin (29), parallel to the axis, which is disposed at the head (14) of each tightening segment (3) and passes through an opening (27) in the bell (22), and of a releasable safety catch (28) which engages in a detent (20) in the pin (29) at the outside of the bell (22).

4. An apparatus as claimed in Claim 3, characterised in that mounted for rotation and held against axial displacement on the carrying pin (1), above the cover plate (23) of the bell (22), is a rotary cap (25) which comprises a common safety catch (28) for the pins (29) of all the tightening segments (3).

5. An apparatus as claimed in one of the Claims 1 to 4, characterised in that the head (14) of the tightening segments (3) projects radially outwards beyond their outer friction surfaces (36).

6. An apparatus as claimed in one of the Claims 1 to 5, characterised in that provided between each tightening segment (3) and the associated guide rail (4) is a parallel guide with two transverse pins (16, 37) and slots (15, 38).

7. An apparatus as claimed in one of the Claims 1 to 6, characterised in that the outer taper (8) is disposed at the lower end (7) of the carrying pin (1).

8. An apparatus as claimed in one of the Claims 1 to 7, characterised in that the tightening segment (3) comprises a support (9) which is provided with a longitudinal guide slot (10) to receive the guide rail (4) and the head (14) of which comprises a slot (15) for the transverse pin (16) and the lower end of which comprises an inner taper (17) bearing against the outer taper (8) of the carrying pin (1).

## Revendications

1. Dispositif pour saisir des enroulements, bobines ou pièces analogues, comportant un tenon central de support (1) pouvant être introduit dans l'ouverture interne desdites pièces, ainsi que plusieurs rails de guide (4) faisant saillie radialement sur le pourtour externe dudit tenon et s'engageant dans une fente (10) de guidage longitudinal d'un segment tendeur respectif (3), qui est monté sur le pourtour externe du tenon de support ( 1 ) avec faculté de mouvement axial et de déploiement radial vers l'extérieur, le tenon de support (1) comportant un cône externe en tant que guidage coulissant pour un cône interne (17) sur les segments tendeurs (3), caractérisé par le fait que les rails de guidage (4) ont des axes parallèles et portent au moins un tenon transversal (16) qui est tangentiel au tenon de support (1 ) et traverse de part en part un trou oblong (15) pratiqué dans le segment tendeur, à l'oblique par rapport à l'axe médian longitudinal (44); et par le fait qu'un dispositif est installé sur le tenon de support (1 en vue d'arrêter les segments tendeurs (3) dans leur position supérieure radialement interne par rapport audit tenon de support.

2. Dispositif selon la revendication 1, caractérisé par le fait que le tenon de support (1) possède une cloche (22) qui coiffe par en haut la tête (14) des segments tendeurs (3) et dans laquelle pénètre la tête (5) des rails de guidage (4), cette cloche comportant un cône interne (21 ) en tant que guidage coulissant pour un cône externe supérieur (20) des segments tendeurs (3), et portant le dispositif d'arrêt desdits segments tendeurs (3).

3. Dispositif selon l'une des revendications 1 et 2, caractérisé par le fait que le dispositif d'arrêt se compose d'une cheville (29) parallèle à l'axe, disposée sur la tête (14) de chaque segment tendeur (3) et traversant un orifice (27) pratiqué dans la cloche (22), ainsi que d'un verrou (28) pouvant être neutralisé, qui pénètre dans un cran (30) de la cheville (29) à la face externe de la cloche (22).

4. Dispositif selon la revendication 3, caractérisé par le fait qu'un capuchon rotatif (25), monté à rotation et immobilisé axialement sur le tenon de support (1), au-dessus de la plaque (23) de recouvrement de la cloche (22), présente un verrou (28) commun aux chevilles (29) de tous les segments tendeurs (3).

5. Dispositif selon l'une des revendications 1 à 4, caractérisé par le fait que la tête (14) des segments tendeurs (3) dépasse radialement vers l'extérieur des surfaces externes de frottement (36) de ces segments.

6. Dispositif selon l'une des revendications 1 à 5, caractérisé par le fait qu'un guidage parallèle, comprenant deux tenons transversaux (16, 37) et trous oblongs (15, 38), est prévu entre chaque segment tendeur (3) et le rail de guidage associé (4).

7. Dispositif selon l'une des revendications 1 à 6, caractérisé par le fait que le cône externe (8) se trouve à l'extrémité inférieure (7) du tenon de support (1).

8. Dispositif selon l'une des revendications 1 à 7, caractérisé par le fait que le segment tendeur (3) présente un support (9) muni d'une fente (10) de guidage longitudinal, en vue de recevoir le rail de guidage (4), la tête (14) de ce support comportant un trou oblong (15) pour le tenon transversal (16), et son extrémité inférieure étant munie d'un cône interne (17) appliqué contre le cône externe (8) du tenon de support (1).
